# FASCICULE DE BREVET EUROPEEN

(11) **EP 0 631 209 B1**
(45) Date de publication et mention de la délivrance du brevet: **03.12.1997**
(21) Numéro de dépôt: 94401375.4
(22) Date de dépôt: 20.06.1994
(51) Int. Cl.: G03G 15/22, G03G 19/00, B41C 1/10

(54) **Procédé d'impression d'au moins une image et presse pour la mise en oeuvre**
Druckverfahren mit mindestens einem Bild und einer Presse zur Durchführung dieses Verfahrens
Printing method with at least one image and press for executing this method

(30) Priorité: 23.06.1993 FR 9307608
(43) Date de publication de la demande: 28.12.1994
(73) Titulaire: NIPSON, F-90005 Belfort Cédex (FR)
(72) Inventeur: Eltgen, Jean-Jacques, F-90400 Danjoutin (FR)
(74) Mandataire: Colombe, Michel

(56) Documents cités:
- EP-A- 0 029 877
- EP-A- 0 097 954
- US-A- 3 804 511
- US-A- 4 122 456
- US-A- 4 514 744
- US-A- 5 129 321
- US-A- 5 140 370
- PATENT ABSTRACTS OF JAPAN vol. 7, no. 262 (P-238) (1407) 22 Novembre 1983 & JP-A-58 145 970
- PATENT ABSTRACTS OF JAPAN vol. 10, no. 19 (P-423) (2076) 24 Janvier 1986 & JP-A-60 172 065
- PATENT ABSTRACTS OF JAPAN vol. 6, no. 82 (P-116) (960) 20 Mai 1982 & JP-A-57 019 761

## Description

L'invention est relative à un procédé nouveau d'impression et la presse pour la mise en oeuvre de ce procédé.

Le procédé de l'invention est un procédé hybride combinant en quelque sorte les techniques et avantages de la magnétographie actuelle avec les techniques de la magnétolithographie telles qu'elles ont été exposées dans la demande de brevet français intitulée "Procédé d'impression et presse pour la mise en oeuvre" déposée le 14.01.93 sous le numéro 93 00301 par la Société NIPSON (EP-A-0 607 081) et des techniques d'électrostatographie.

Il est connu par le brevet des Etats-Unis d'Amérique délivré sous le numéro US 5,129,321 au nom de la Société Rockwell International Corporation, un système d'impression lithographique qui permet de s'affranchir de l'utilisation d'une plaque gravée et donc du positionnement et calage de celle-ci mais qui présente l'inconvénient de ne pas être parfaitement adapté à de forts tirages.

En effet, dans ce système d'impression lithographique, l'invention consiste à remplacer pour l'impression à l'aide d'une encre classique (oléagineuse) l'ensemble constitué par la plaque gravée et le cylindre porte-plaque par un simple cylindre à la périphérie duquel chaque fois qu'un nouveau motif doit être imprimé, est déposée une couche formant un substrat en matériau oléophobe pulvérulent, couche uniforme sur laquelle est réalisée, à l'aide d'un matériau oléophile durcissable, une image correspondant aux motifs à imprimer. L'élément intermédiaire de transfert est donc constitué par le substrat en matériau oléophobe et les zones en matériau oléophile portées par cette couche.

De préférence, le matériau oléophobe est magnétique, et le cylindre est magnétisable, de façon que la couche de ce matériau soit maintenue à la périphérie du cylindre en magnétisant ce dernier.

Le dépôt du matériau oléophile, dans une configuration correspondant aux motifs à imprimer, est effectué à l'aide d'un dispositif de transfert électronique, électromécanique ou électromagnétique, des données représentatives des motifs à porter sur la couche de matériau oléophobe qui sont contenues dans une mémoire électronique. Ces données sont exploitées pour que le dispositif de transfert dépose du matériau oléophile uniquement aux emplacements nécessaires sur la couche de matériau oléophobe. Dans une mise en oeuvre décrite dans ce brevet, le matériau oléophile utilisé est un matériau magnétique et fusible; son dépôt sur le substrat en matériau oléophobe s'effectue par magnéto-déposition sur le cylindre, à la manière du dépôt de toner magnétique dans les imprimantes magnéto -graphiques. A cet effet des têtes magnétiques sont disposées à proximité du cylindre, qui permettent de créer, sur le substrat, des zones avec une magnétisation permettant d'attirer les particules de matériau oléophile.

Après son dépôt, le matériau oléophile est fusionné ce qui permet de le durcir pour d'une part éviter que les motifs se déforment, et d'autre part lui conférer une certaine cohésion avec le substrat en matériau oléophobe, les particules de matériau oléophile s'accrochant à celles de matériau oléophobe. A cet effet, le système décrit dans ce brevet comporte en outre, à proximité de la périphérie du cylindre, un dispositif de fusion pour fixer le matériau oléophile.

L'impression s'effectue comme sur une presse classique: le cylindre, après avoir été revêtu de la couche formant substrat et des motifs, est mis en rotation, puis mouillé et encré, de façon que l'encre se répartisse sur les motifs et le produit de mouillage sur les zones oléophobes, puis l'encre est transférée sur le support d'impression (papier ou autre) par l'intermédiaire d'un blanchet.

Lorsque le tirage souhaité d'une image est atteint, le cylindre est démagnétisé, de sorte que la couche formant substrat se décroche spontanément du cylindre, entraînant avec elle les motifs durcis, en matériau oléophile, qu'elle porte. Si l'impression d'une autre image est souhaitée, alors un nouveau substrat est réalisé, sur lequel sont portés puis durcis de nouveaux motifs. La constitution des motifs correspondant à une image, de même que leur retrait, sont donc très rapides et moins coûteux qu'avec les presses classiques.

Ce dispositif se prête à l'impression polychrome, dans la mesure où le positionnement des motifs est effectué automatiquement, par un dispositif électronique.

Cependant, il nécessite le dépôt de deux types de matériaux: celui constituant le substrat et celui constituant les motifs. Or, le dépôt du substrat a pour fonction de permettre le retrait aisé ultérieur des motifs oléophiles par décrochement forcé de ce substrat et d'éviter que l'encre se dépose sur les parties du cylindre non pourvue de matériau oléophile..

De plus, il n'est pas tout à fait adapté aux forts tirages car le substrat a tendance à se décrocher spontanément, au moins en certains endroits, lors de la rotation du cylindre porteur pendant les phases d'impression, puisqu'il est simplement maintenu magnétiquement. Il faut donc surveiller les exemplaires qui sortent et parfois reconstituer en cours de tirage l'image (substrat et motifs) à la périphérie du cylindre.

De même il est connu par la demande de brevet américain délivré sous le numéro 3,804,511 au nom de Pelorex Corporation, un dispositif et procédé d'impression d'une image par transfert d'au moins un véhicule colorant entre un élément intermédiaire de transfert et un support d'impression, comprenant au moins une phase de réalisation automatique de l'élément intermédiaire de transfert en développant sur l'élément intermédiaire des zones ayant chacune une affinité différente avec le véhicule colorant. L'affinité différente des zones est obtenue en développant une image électrostatique de l'information graphique par exposition d'une bande sans fin dont la couche supérieure est constituée d'oxyde de zinc. Des particules de toner magnétique sont ensuite appliquées sur cette surface et adhèrent en fonction de l'image électrostatique développée sur la couche d'oxyde de zinc. Des portions de cette surface sont magnétisées pour former une image magnétique correspondant à l'image électrostatique. Ensuite les particules de toner sont transférées par pression sur un milieu de copie tel que du papier, tandis que l'image magnétique est conservée sur la surface de la bande. De nouvelles particules magnétiques peuvent ensuite être appliquées sur l'image magnétique pour la production de copies additionnelles.

Un tel dispositif présente l'inconvénient d'utiliser de préférence une bande d'oxyde de zinc qui est un photoconducteur de première génération ayant une durée de vie très faible.

D'autre part, pour qu'une telle bande ne meure pas en fatigue, il faut que le temps de cycle entre l'exposition d'une image et la remise à zéro de la bande pour changer l'image, soit très long, c'est-à-dire de l'ordre de la seconde. Cela nécessite donc des bandes de longueur très élevée et génère un coût élevé pour le matériel.

Il est connu par le document EP-A- 0 097 954 un procédé d'impression électrostatique par transfert d'un véhicule colorant entre un élément intermédiaire obtenu par imagerie magnétique et un substrat ou support d'impression. L'image magnétique sur l'élément intermédiaire est réalisée, dans un premier dispositif d'imagerie, par la fusion de toner magnétique sur l'élément intermédiaire pour former une image en toner isolant. L'élément intermédiaire est démonté du dispositif d'imagerie puis disposé dans une presse où le toner isolant est chargé électrostatiquement pour développer des zones ayant des affinités différentes avec le véhicule colorant. Puis, le véhicule colorant est déposé sur l'image chargée, le véhicule colorant étant constitué de particules toner comprenant un agent colorant et un agent liant tel un polymère_thermoplastique. Enfin, le véhicule colorant est transféré sur le support d'impression soit par des moyens électrostatiques, soit par des moyens de pression, soit par des moyens de chauffage associés à des moyens de pression. Après que le support d'impression a passé dans la dernière station d'impression, le toner est fusionné sur le support par des moyens de chauffage.

Cependant, ce procédé n'est pas adapté à de forts tirages en raison de la complexité du traitement qu'il requière. En effet, dans le dispositif d'imagerie, un premier rouleau décorateur crée l'image magnétique sur un second rouleau magnétique. Puis, l'image de toner magnétique du second rouleau est transférée sur l'élément intermédiaire ou rouleau conducteur. De plus, tout le long du procédé, de nombreux dispositifs à effet corona ainsi que des moyens d'aspiration neutralisent et éliminent le toner qui n'est pas correctement transféré d'un rouleau à l'autre. Cette complexité, due également à la nécessité de manipuler l'élément intermédiaire entre le dispositif d'imagerie et la presse augmente notablement son coût.

La présente invention a donc pour but principal de palier les inconvénients de l'art antérieur en proposant un procédé d'impression simple qui soit de faible coût tout en autorisant une qualité constante et les possibilités de l'impression lithographique monochrome et polychrome, quelque soit le tirage envisagé, sans nécessiter la gravure d'une plaque, sans faire appel à des matériaux nécessitant des qualités oléophiles ou oléophobes pour résoudre les problèmes de mouillage, ou à un blanchet.

Ce but est atteint par le fait que le procédé d'impression d'au moins une image, à un tirage déterminé, à l'aide d'une presse, par transfert d'un véhicule colorant entre un élément intermédiaire de transfert obtenu par imagerie magnétique et un support d'impression, comprenant au moins une phase de réalisation automatique de l'élément intermédiaire de transfert dans la presse en développant sur un substrat des zones ayant chacune une affinité différente avec le véhicule colorant dont certaines correspondent à l'image à imprimer, est caractérisé en ce qu'un matériau, isolant et durcissable, est fixé sur le substrat pour constituer ces zones à affinités différentes,
le matériau isolant et durcissable est durci et soumis à une charge électrostatique par tout dispositif susceptible de le charger en surface afin de conférer aux zones représentatives de l'image l'affinité avec le véhicule colorant;
le véhicule colorant ayant des propriétés électrostatiques est déposé sur les parties du matériau durci chargées électrostatiquement et enfin le transfert du véhicule colorant sur le support d'impression est effectué par contact direct avec l'élément intermédiaire de transfert.

Selon une autre particularité, le procédé comporte une étape de nettoyage de l'élément de transfert par retrait du matériau durcissable lorsqu'une nouvelle image doit être imprimée.

Selon une autre particularité, le véhicule colorant est préalablement chargé de charges électrostatiques de polarité opposée à la charge du matériau durcissable.

Selon une autre particularité, le matériau durcissable est fusible, et l'opération déterminée de la phase de retrait consiste en une fusion du matériau durcissable sur le substrat, le substrat ayant une faible inertie thermique, pour qu'aussitôt après la fusion et le retrait, le substrat retrouve la température qu'il avait avant cette phase, permettant sans délai la réalisation d'un nouvel élément de transfert.

Selon une autre particularité, le matériau durcissable est attaquable chimiquement, et l'opération déterminée de la phase de retrait consiste en une attaque chimique de ce matériau durcissable sur le substrat, le substrat de la presse étant constitué de façon à ne pas être atteint par cette attaque.

Selon une autre particularité, le substrat est non démantelable de la presse et constitué de façon à posséder une faible inertie thermique, de sorte que les conséquences d'une augmentation de sa température, due à l'attaque chimique, soient rapidement estompées pour permettre la réalisation quasi immédiate d'un nouvel élément intermédiaire de transfert après le retrait du matériau durcissable.

Selon une autre particularité, le procédé consiste à constituer l'élément intermédiaire de transfert en déposant sur le substrat non démantelable de la presse un matériau durcissable magnétique à l'aide d'un dispositif de transfert magnétique comprenant des moyens pour prélever le matériau durcissable dans un réservoir et des moyens pour placer le matériau durcissable en des endroits déterminés du substrat, afin d'y constituer une image correspondant aux motifs à imprimer.

Selon une autre particularité, le matériau est durcissable par polymérisation.

Selon une autre particularité, le matériau est durcissable par fusion.

Un autre but de l'invention est de proposer une presse permettant la mise en oeuvre du procédé selon l'invention.

Ce but est atteint par le fait que la presse d'impression comporte des moyens pour déposer un matériau en des emplacements déterminés représentatifs d'une image sur une bande sans fin portée par des rouleaux permettant sa mise en mouvement, la bande sans fin est métallique, le matériau déposé est durcissable et la presse comporte au moins une station pour charger électrostatiquement le matériau durci et une station délivrant un véhicule colorant ayant des propriétés électrostatique pour adhérer sur le matériau durci après son durcissement afin d'y constituer les motifs à reporter sur le support d'impression.

Selon une autre particularité, la presse comporte des moyens de retrait et de nettoyage du matériau durci.

Selon une autre particularité, la presse comporte les moyens de charger électrostatiquement le matériau durci avec une charge de polarité donnée.

Selon une autre particularité, la charge électrostatique du matériau durci est obtenue par un dispositif corona.

Selon une autre particularité, la presse comporte des moyens de charger le véhicule colorant avec une polarité opposée à celle du matériau durci.

Selon une autre particularité, la charge du véhicule colorant est triboélectrique et la presse comporte dans les moyens de délivrer le véhicule colorant un dispositif assurant le brassage du véhicule colorant de façon à provoquer la charge des particules par frottement.

Selon une autre particularité, le matériau est durcissable en le faisant chauffer, puis refroidir, la presse comportant des moyens de chauffage en regard de la tonalité de la largeur, et d'une petite partie de la longueur, de la bande.

Selon une autre particularité, au moins deux moyens de chauffage sont disposés en vis-à-vis l'un de l'autre, de part et d'autre des deux faces principales de la bande.

Selon une autre particularité, le matériau durci peut être retiré par fusion, les moyens de retrait étant constitués par des moyens de chauffage, pour la refonte du matériau durci, associés à des moyens de nettoyage du matériau refondu.

Selon une autre particularité, le matériau durcissable est polymérisable en l'exposant à un rayonnement, tel qu'un rayonnement ultraviolet, la presse comportant des moyens permettant d'émettre un tel rayonnement en direction de la totalité de la largeur, et d'une petite partie de la longueur, de la bande.

Selon une autre particularité, le matériau durci peut être retiré par attaque chimique, la presse comportant des moyens permettant de projeter un agent chimique sur le matériau durci, associés à des moyens de nettoyage du matériau refondu.

Selon une autre particularité, les moyens de nettoyage, tels que des raclettes ou des grattoirs, sont disposés d'une part pour que la refonte ou l'attaque chimique du matériau soit amorcé avant que ce matériau vienne au contact des moyens de nettoyage, afin de faciliter leur action et, d'autre part, pour que leur action soit facilitée par la gravité naturelle.

Selon une autre particularité, la bande est métallique, la presse comporte des moyens de transfert d'un matériau magnétique durcissable entre un réservoir et des emplacements déterminés de la bande métallique.

Selon une autre particularité, la bande est en matériau magnétique, et les moyens de transfert du matériau magnétique comportent d'une part, du côté de la face de la bande sur laquelle le matériau doit être déposé, et à proximité de celle-ci, une ouverture de sortie du matériau du réservoir, et d'autre part, en vis-à-vis de l'ouverture, du côté de la face opposée, un ensemble de têtes magnétiques, pour magnétiser sélectivement certains points de la bande et attirer du matériau sur ces points.

Selon une autre particularité, l'ensemble de têtes magnétiques est déplaçable relativement à la bande, afin de compenser l'espacement entre les têtes et de constituer sur la bande des motifs de haute qualité d'impression.

Selon une autre particularité, la presse destinée à l'impression polychrome de documents, en particulier de documents feuille à feuille, comporte :
- à proximité de la bande, un nombre n de stations pour appliquer chaque véhicule colorant électrostatique sur le matériau après son durcissement, équivalent au nombre de couleurs de base nécessitées pour l'impression, chaque station contenant une couleur de base différente d'une autre ;
- une longueur développée de la bande au moins égale à n fois la longueur du plus grand document susceptible d'être imprimé par la presse;
- des moyens d'asservissement et de commande agencés pour qu'une seule des stations d'application du véhicule colorant soit active à la fois.

Selon une autre particularité, la presse comporte des moyens d'application du support d'impression contre la bande, constitués d'un dispositif d'alimentation feuille à feuille, d'un cylindre porte-feuille en contact en rotation avec la bande et d'un dispositif de récupération des feuilles imprimées, les moyens d'asservissement et de commande étant agencés pour que le cylindre porte-feuille effectue n rotations pour imprimer complètement une feuille.

Selon une autre particularité, la presse pour l'impression polychrome de documents à l'aide de n couleurs de base, en particulier l'impression continue comporte n presses ayant chacune une seule station d'application de véhicule colorant, chaque station contenant une couleur de base différente d'une autre, la pressé étant agencée pour que le support d'impression passe successivement devant chacune de ces presses.

D'autres caractéristiques et avantages de l'invention apparaîtront à la lecture de la description, de modes de réalisation de l'invention données à illustratifs mais non limitatifs, faite en référence aux figures 1 à 3, dans lesquelles :
la figure 1 illustre un premier mode de réalisation d'une presse permettant une impression monochrome selon le procédé de l'invention ;
la figure 2 illustre un autre mode de réalisation d'une presse permettant une impression polychrome ;
la figure 3 illustre le principe d'impression mis en oeuvre dans le procédé selon l'invention.

La presse représentée sur la figure 1 permet le dépôt d'un matériau fusible (1) sur une bande métallique (2) sans fin, afin de constituer l'élément intermédiaire support des motifs correspondant à une image à imprimer sur un support d'impression (3) tel que du papier alimenté en continu. La bande sans fin, portée par des rouleaux porteurs (4, 5, 6, 7, 8) est au contact de support d'impression, tel que du papier (3), à l'aide d'un rouleau presseur (90).

Dans l'exemple illustré, le matériau fusible (1) est pulvérulent et magnétique, et est contenu dans un réservoir (210) avant son dépôt sur la bande (2) sans fin. Un dispositif (21) pour transférer magnétiquement le matériau fusible (1) du réservoir à la bande est prévu et permet que le matériau durcissable (1) utilisé soit un matériau magnétique, durcissable par fusion, polymérisation, ou autre procédé. Le substrat, formé par la bande sans fin est un matériau lui-même magnétisable. Un dispositif (21) de mise en place du matériau (1), aux endroits appropriés de la bande (2) est composé d'une part d'un réservoir (210) de matériau pourvu d'une ouverture de sortie et placé du côté de la face de la bande (2) qui est en contact avec le support d'impression (3), et d'autre part d'un dispositif d'excitation (211) à têtes magnétiques, placé de l'autre côté de la bande, c'est-à-dire à l'intérieur de l'espace délimité par la bande sans fin. Ce dispositif d'excitation permet d'exciter sélectivement des points déterminés de la bande pour la magnétiser et attirer en ces points le matériau (1) contenu dans le réservoir, afin d'y former des zones où l'on peut développer une affinité avec le véhicule colorant (encre) utilisé.

L'ensemble (211) de têtes magnétiques est déplaçable relativement à la bande, afin de compenser l'emplacement entre les têtes et de constituer sur la bande des motifs de haute qualité d'impression.

Il convient que les dimensions de la bande 2 sans fin permettent d'y reproduire la plus grande image destinée à être imprimée avec la presse, c'est-à-dire que, par exemple, la longueur développée et la largeur de la bande 2 soient respectivement au moins égales à celles de cette image.

Le matériau 1, après avoir été transféré sur la bande 2 métallique, est fixé fermement sur celle-ci. Ainsi qu'il a déjà été indiqué, cette opération permet d'éviter le démantèlement des motifs lors de l'impression.

Dans le mode de mise en oeuvre, illustré par cette figure 1, cette fixation s'effectue en chauffant, puis en laissant refroidir, le matériau. Pour cela, au moins un organe 14 de chauffage est prévu à proximité de la bande 2 en tenant compte du sens de défilement (illustré par des flèches) de celle-ci, pour que le matériau puisse être fixé immédiatement après avoir été déposé, et agit sur la totalité de la largeur de la bande, et sur une petite partie longueur de celle-ci.

De préférence, cet organe 14 est disposé en regard de la surface de la bande qui reçoit le matériau 1 fusible, pour que son action soit la plus efficace possible. Cependant, comme illustré par cette figure, afin que le chauffage soit encore plus efficace et rapide, il est envisageable de disposer au moins un autre organe 15 de chauffage, en vis-à-vis du premier 14, et en regard de la surface de la bande opposée à celle qui reçoit le matériau. Bien entendu, en raison de la faible inertie thermique de la bande, une partie chauffée de celle-ci se refroidit dès qu'elle sort de la zone, de faible longueur, chauffée par les moyens 14, 15, de sorte que le durcissement est très rapide. De cette façon, le matériau adhère au substrat (bande) par les forces de liaison, les forces magnétiques n'intervenant que lors du développement de l'image magnétique.

Dans une variante, le matériau utilisé est durcissable et fixable par polymérisation, naturelle ou forcée, par exemple en l'exposant à un rayonnement ultraviolet. Dans ce cas, l'organe 14, c'est-à-dire celui disposé en regard de la surface de la bande qui reçoit le matériau 1 fusible, serait remplacé par une source de rayonnement appropriée. Aucune source correspondant à l'organe 15 ne serait prévue en vis-à-vis, puisque le rayonnement serait stoppé par la bande 2.

Bien entendu, le dispositif de transfert magnétique (211) et les organes (14, 15) de chauffage ne sont mis en fonctionnement que lorsqu'il est nécessaire de constituer des zones représentatives de l'image sur la bande mince (2).

Le matériau (1) durci et solidarisé magnétiquement de la bande (2) est amené à un poste (16) de charge corona où un fil corona (161) charge électrostatiquement ce matériau (1). Après le poste (16) de charge corona, le matériau ou substrat (1) durci, chargé électrostatiquement, est désigné sur les figures 1 à 3 par la référence numérique (10). On pourra utiliser comme matériau (1) un toner magnétographique qui, par les composés magnétiques qu'il contient, a un faible potentiel de colorabilité mais, par les matériaux polymérisables permettant son durcissement, est très isolant (résistivité comprise entre 1012 et 1014 ohms.cm), ce qui lui permet de charger électrostatiquement sans problème alors que la bande métallique (2), qui elle est conductrice, ne conservera aucune charge électrostatique. A la sortie de cette station on a donc un substrat (2) revêtu par endroit de zones recouvertes d'un matériau durci ayant une affinité différente avec le véhicule colorant qui lui est déposé à la station d'encrage (17). Ce véhicule colorant (9) sera constitué de façon avantageuse par un toner électrostatique ayant un bon potentiel de colorabilité. Ce toner (9) viendra se déposer sur les zones ayant des affinités, c'est-à-dire sur les zones revêtues du matériau durci chargé électrostatiquement. La station d'encrage (17) comportera par exemple deux rouleaux (171, 172) assurant un brassage interne du toner constitué en grande partie de polymères pour charger ainsi ce toner par triboélectricité, dans le cas d'un toner électrostatique solide utilisé alors en conjonction avec un support (carrier) comme il est connu dans l'état de l'art antérieur de l'électrophotographie. Dans une variante, on pourra utiliser des toners électrostatiques liquides, le toner étant constitué de fines particules colorantes, le carrier étant alors constitué d'un liquide possédant les caractéristiques diélectriques requises, comme il est également connu dans l'état de l'art antérieur. Les charges ainsi développées dans le toner seront de préférence de polarité opposée à celles développées sur le matériau (1) magnétique durci. Au contact avec la bande du support d'impression (3), le toner électrostatique (9) est transféré sur le support d'impression (3) et seul reste sur le substrat (2) le matériau magnétique durci (1).

Enfin, la presse comporte un dispositif de retrait du matériau, mis en service lorsque le tirage d'une image est atteint, pour permettre le démantèlement de dispositif intermédiaire de transfert sans détériorer le substrat constitué par la surface de la bande mince (2)
Dans le cas de la presse illustrée par la figure 1, adaptée pour fonctionner avec un matériau (1) fusible, le dispositif de retrait comporte des moyens (18) de refonte du matériau, tels que les organes de chauffage, des moyens (19) de nettoyage tels que des grattoirs ou des raclettes et, éventuellement, un réservoir (20) de récupération du matériau. Les moyens (18) de refonte et ceux (19) de nettoyage sont disposés relativement les uns aux autres et à la bande pour que les zones devant être nettoyées soient chauffées, afin que le matériau (1) soit au moins partiellement refondu, avant de subir l'action des moyens (19) de nettoyage, et pour que la refonte continue lorsque les moyens de nettoyage sont actifs.
Le mode de réalisation de la figure 1 permet de tenir ces contraintes : les moyens (18) de refonte sont disposés en regard de la surface de la bande opposée à celle qui reçoit le matériau, et les moyens (19) de nettoyage sont du côté de la surface qui supporte le matériau. Les moyens (19) de nettoyage sont en vis-à-vis d'une partie seulement des moyens de refonte, de sorte qu'il existe une zone de la presse où les zones de la bande devant être nettoyées subissent l'action simultanée des moyens (18) de refonte et de ceux (19) de nettoyage.
De préférence, le dispositif de retrait est disposé d'une manière telle que l'action des moyens (19) de nettoyage soit facilitée par la gravité naturelle. La figure 1 illustre la manière dont ce dispositif doit être placé pour que cette action soit optimale. Les moyens de nettoyage sont positionnés de façon à agir sur une partie horizontale de la bande, la surface à nettoyer étant en vis-à-vis du sol. Ainsi le matériau après avoir été refondu, a tendance à tomber spontanément par gravité dans le réservoir (20) de récupération qui est alors placé dessous.
Bien entendu, d'autres dispositions du dispositif de retrait sont possibles pour permettre à la gravité naturelle de faciliter le nettoyage. Il suffit que le dispositif de retrait agisse sur une partie de la bande disposée selon un pente, plus ou moins importante, dirigée vers le sol.
La faible inertie thermique de la bande métallique a pour conséquence que, dès qu'une partie n'est plus soumise au rayonnement du dispositif de refonte, elle se refroidit très vite, permettant la constitution quasi immédiate d'un nouvel élément intermédiaire de transfert.

Comme cela a été évoqué précédemment, au lieu de réaliser une attaque thermique, pour refondre le matériau 1, afin de nettoyer la bande 2 de métal, en vue de la préparation d'un nouvel élément intermédiaire de transfert, il est possible d'effectuer une attaque chimique, à condition que les agents choisis n'attaquent pas la bande métallique. Il est clair que cette opération est beaucoup plus délicate et qu'on y préférera l'attaque thermique. La bande sans fin est encore préférable dans le cas d'une attaque chimique, car elle se prête plus facilement au nettoyage. De plus, une attaque chimique engendre généralement un dégagement de chaleur, et la faible inertie thermique d'une bande permet encore son refroidissement rapide après un nettoyage utilisant une telle attaque, et donc la constitution immédiate d'un nouvel élément de transfert.

Dans une variante, non représentée, mettant en oeuvre cette méthode, les moyens 19, 20 de nettoyage et de récupération sont présents, mais les moyens de refonte sont remplacés par des moyens permettant de projeter l'agent chimique. Ceux-ci sont disposés de façon que, d'une part, l'attaque chimique du matériau 1 soit amorcée avant qu'il vienne au contact des moyens de nettoyage pour faciliter leur action et, d'autre part, pour que leur action soit totalement efficace.

Le dispositif représenté sur la figure 1 ne permet qu'une impression monochrome, puisqu'il ne comporte qu'une seule presse et/ou station d'encrage.

Le dispositif de la figure 2 permet une impression polychrome en feuille à feuille c'est-à-dire l'impression d'un support 3 se présentant sous la forme de feuilles indépendantes.

Le dispositif de la figure 2 permet une impression polychrome feuille à feuille utilisant par exemple 3 couleurs (rouge, vert et bleu) dans le cas d'une synthèse additive, généralement mieux adaptée au cas de toners électrostatiques solides, ou quatre couleurs dont trois de base (jaune, cyan, magenta) et le noir dans le cas d'une synthèse soustractive généralement mieux adaptée au cas de toners électrostatiques liquides. Ce dispositif est constitué de quatre stations d'encrage A, B, C, D placées les unes à la suite des autres, et pilotées par un dispositif unique d'asservissement et de commande (non représenté).

Dans l'exemple, les quatre stations d'encrage (17A, 17B, 17C, 17D) sont identiques, et correspondent chacune à celle (17) décrite en regard de la figure 1, c'est-à-dire qu'elles comportent chacune un dispositif de transfert d'un véhicule colorant 9 possédant des propriétés électrostatiques sur la bande 2 revêtue d'un matériau durcissable 1. Il est bien entendu que cette représentation n'est pas limitative, et que le dispositif pourrait contenir des presses correspondant à celles décrites en regard de la figure 1.

La première station 17A sert par exemple à l'impression des motifs jaune, la seconde 17B à l'impression des motifs cyan, la troisième 17C à l'impression des motifs magenta, la quatrième 17D à l'impression des motifs noir. Pour cela, les feuilles de papier 3 sont mises au contact du rouleau de transfert 26 de cette presse. Les différences essentielles entre la presse de la figure 2 et celles de la figure 1 en ce qui concerne l'alimentation en papier sont les suivantes: la presse est associée à un dispositif 25, connu en soi et non représenté en détail, d'alimentation feuille à feuille, d'un cylindre 26 porte-feuille, et d'un dispositif 27 de récupération des feuilles imprimées. Le cylindre 26 porte-feuille est en contact avec la périphérie de la bande 2, de sorte que le mouvement de rotation de la bande est transmis au cylindre 26, permettant de reporter l'image sur une feuille portée par le cylindre 26. Bien évidemment, un tel dispositif d'alimentation en papier pourrait être adapté sur la presse de la figure 1 sans changer l'esprit de l'invention.

Le dispositif unique de commande pilote à la fois le dispositif de transfert magnétique 21 pour que le motif soit correctement positionné et que l'image finale soit de qualité irréprochable. De même, il pilote les organes 14, 15 de chauffage, le dispositif d'encrage de charge électrostatique 16, un seul dispositif d'encrage à la fois 17A à 17D et enfin le dispositif 18,19,20 de retrait du matériau durcissable.

Dans un mode de réalisation préféré, les dimensions de la bande sont telles qu'il est possible d'y constituer successivement et de façon adjacente les motifs de base correspondant à la séparation des couleurs permettant de constituer une image donnée. En fait, la longueur développée de la bande doit être au moins trois fois supérieure à la circonférence du cylindre porte-feuille qui détermine les dimensions de la plus grande image pouvant être imprimée. Dans ce cas, des moyens d'asservissement et de commande (non représentés) de la presse permettent de sélectionner et d'activer de façon synchrone une station d'encrage par exemple 17A avec le passage de l'image de base correspondante. D'autre part, les moyens d'asservissement et de commande sont tels qu'une même feuille reste pendant au moins trois tours sur le cylindre porte-feuille, pour qu'à chaque tour, l'une des images de base puisse être imprimée, afin que l'image définitive, qui synthétise au moins trois couleurs, apparaisse sur la feuille à l'issue d'au moins trois tours.

Ces modes de réalisation préférés des presses, dans lesquelles la longueur de la bande est fonction de la circonférence du cylindre 26 porte-feuille permettent qu'une même image soit imprimée en grand nombre, ce qui est souvent le cas en imprimerie classique, en constituant une seule fois sur la bande 2 l'ensemble des motifs (trois ou quatre) correspondant à chaque couleur de base de cette image, et en conservant cet ensemble en l'état, jusqu'à ce que le tirage prévu de cette image soit atteint, ce qui permet de réduire le nombre des opérations de refonte et de nettoyage, et d'atteindre de grandes vitesses d'impression.

Si la longueur de la bande n'est pas liée à la dimension maximum des feuilles à imprimer, mais est inférieure à trois ou quatre fois cette dimension, selon que l'impression est à trois ou quatre couleurs, il est néanmoins possible d'effectuer une impression polychrome, mais il est alors nécessaire de nettoyer la bande une ou plusieurs fois lors de l'impression de chaque feuille, et de constituer séparément les divers motifs correspondant à l'image définitive à obtenir, ce qui entraîne une réduction de vitesse d'impression. lorsqu'il s'agit de réaliser de forts tirages.

Selon une autre variante le dispositif d'impression polychrome de document peut être réalisé à l'aide de n presses du type de la figure 1 et ayant chacune une seule station (17) d'application de véhicule colorant, chaque station contenant une couleur de base différente d'une autre, et en ce qu'il est agencé pour que le support d'impression passe successivement devant chacune de ces presses.

Les presses selon l'invention permettent d'obtenir des images de très bonne qualité, avec une densité d'impression comparable à celle des presses lithographiques.

La figure 3 représente plus en détail les étapes du procédé d'impression de l'invention par magnétoélectrostatographie. Ce procédé comporte une première étape sur lequel une zone de la bande soumise à un champ magnétique attire des particules 11 d'un toner magnétographique pulvérulent. La deuxième étape représente la fusion de ces particules 11 pulvérulentes de toner pour former un substrat durci 1 qui est maintenu sur la bande éventuellement par le magnétisme rémanent développé par celle-ci au voisinage du substrat mais surtout par les forces de liaison des polymères sur la bande métallique. La troisième étape représente la charge en surface du substrat durci 1 par des charges électrostatiques lors du passage dans la station corona. Cette opération développe en surface du substrat 1 fondu qui est constitué entre 60 et 90% de polymère, des charges électrostatiques pour former le substrat chargé 10. Les charges électrostatiques induites par le tube corona 16 sur la bande métallique 2 se dissipent dans celle-ci puisque la bande est conductrice. Enfin la quatrième étape représente le dépôt sur le substrat chargé 10 d'un toner électrostatique 9 chargé avec une polarité opposée à celle de la charge du substrat durci 10.

Le procédé décrit procure les avantages de réaliser un média résistant grâce à la fusion du toner magnétographique tout en s'affranchissant des problèmes de solution de mouillage ou de la présence du blanchet comme dans le procédé de magnétolithographie. En outre, ce procédé par le fait qu'il utilise des toners électrostatiques permet d'avoir une meilleure colorabilité qu'avec les toners magnétographiques car ces toners électrostatiques donnent en principe accès à toutes les couleurs.

De plus, l'intérêt fondamental du développeur magnétographique est de réduire au rôle de simple intermédiaire d'imagerie celui-ci afin de permettre le développement d'une image magnétique sur un médium métallique. Les temps de cycle beaucoup plus court que ceux de l'art antérieur sont ainsi obtenus. En effet les toners magnétiques étaient utilisés pour développer des images électrostatiques sur des médiums photoconducteurs qui eux ont des temps de cycle très long nécessitant des bandes de très grande longueur et donc résultant en des machines coûteuses. Enfin l'utilisation d'un médium photoconducteur relativement fragile et sensible à l'environnement ne permettrait pas la fusion ni la refonte du toner élément intermédiaire d'image.

Par ailleurs, l'étape de refusion du toner magnétographique permet de changer facilement l'image sur la bande.

Enfin, entre les différentes impressions, la bande pourvue du substrat durci pourra être régulièrement rechargée par le corotron (tube corona) à chaque tour (pour chaque copie) sans que cela impose une nouvelle phase d'imagerie.

On a donc ainsi un système qui peut être utilisé de façon très souple, soit avec des temps de cycle très long et des rechargements électrostatique pendant le temps de cycle, soit avec des temps de cycle très court et de refusion avant une nouvelle phase d'imagerie.

## Revendications

1. Procédé d'impression d'au moins une image, à un tirage déterminé, à l'aide d'une presse, par transfert d'un véhicule colorant (9) entre un élément intermédiaire de transfert obtenu par imagerie magnétique et un support d'impression (3), comprenant au moins : une phase de réalisation automatique de l'élément intermédiaire de transfert dans la presse en développant sur un substrat (2) des zones ayant chacune une affinité différente avec le véhicule colorant dont certaines correspondent à l'image à imprimer, caractérisé en ce qu'un matériau isolant et durcissable (1), est fixé sur le substrat (2) pour constituer ces zones à affinités différentes,
le matériau isolant et durcissable (1) est durci et soumis à une charge électrostatique par tout dispositif (16) susceptible de le charger en surface afin de conférer aux zones représentatives de l'image l'affinité avec le véhicule colorant (9) ;
le véhicule colorant (9) ayant des propriétés électrostatiques est déposé sur les parties du matériau durci (1) chargées électrostatiquement et enfin le transfert du véhicule colorant (9) sur le support d'impression (3) est effectué par contact direct avec l'élément intermédiaire de transfert (2, 1).

2. Procédé selon la revendication 1, caractérisé en ce qu'il comporte une étape de nettoyage de l'élément de transfert par retrait du matériau durcissable lorsqu'une nouvelle image doit être imprimée.

3. Procédé selon la revendication 1 ou 2, caractérisé en ce que le véhicule colorant (9) est préalablement chargé de charges électrostatiques de polarité opposée à la charge du matériau durcissable (1).

4. Procédé selon la revendication 2 ou 3, caractérisé en ce que le matériau durcissable (1) est fusible, et l'opération déterminée de la phase de retrait consiste en une fusion du matériau durcissable (1) sur le substrat (2), le substrat ayant une faible inertie thermique, pour qu'aussitôt après la fusion et le retrait, le substrat (2) retrouve la température qu'il avait avant cette phase, permettant sans délai la réalisation d'un nouvel élément de transfert.

5. Procédé selon la revendication 2 ou 3, caractérisé en ce que le matériau durcissable (1) est attaquable chimiquement, et l'opération déterminée de la phase de retrait consiste en une attaque chimique de ce matériau durcissable sur le substrat (2), et en ce que le substrat (2) de la presse est constitué de façon à ne pas être atteint par cette attaque.

6. Procédé selon la revendication 5, caractérisé en ce que le substrat (2) est non démantelable de la presse et constitué de façon à posséder une faible inertie thermique, de sorte que les conséquences d'une augmentation de sa température, due à l'attaque chimique, soient rapidement estompées pour permettre la réalisation quasi immédiate d'un nouvel élément intermédiaire de transfert après le retrait du matériau durcissable (1).

7. Procédé selon la revendication 1, caractérisé en ce qu'il consiste à constituer l'élément intermédiaire de transfert en déposant sur le substrat (2) non démantelable de la presse un matériau (1) durcissable magnétique à l'aide d'un dispositif de transfert magnétique (21) comprenant des moyens (211) pour prélever le matériau durcissable (1) dans un réservoir (210) et des moyens pour placer le matériau durcissable (1) en des endroits déterminés du substrat (2), afin d'y constituer une image correspondant aux motifs à imprimer.

8. Procédé selon l'une quelconque des revendications 1 à 7, caractérisé en ce que le matériau (1) est durcissable par polymérisation.

9. Procédé selon l'une quelconque des revendications 1 à 7, caractérisé en ce que le matériau (1) est durcissable par fusion.

10. Presse d'impression, pour la mise en oeuvre du procédé selon l'une quelconque des revendications précédentes, comportant des moyens pour déposer un matériau en des emplacements déterminés représentatifs d'une image sur une bande (2) sans fin portée par des rouleaux (4 à 8) permettant sa mise en mouvement, caractérisée en ce que la bande sans fin est métallique, le matériau (1) déposé est durcissable et la presse comporte au moins une station (16) pour charger électrostatiquement le matériau durci et au moins une station (17) délivrant un véhicule colorant (9) ayant des propriétés électrostatiques pour adhérer sur le matériau durci (1) après son durcissement afin d'y constituer les motifs à reporter sur le support d'impression (3).

11. Presse selon la revendication 10, caractérisée en ce qu'elle comporte des moyens de retrait et de nettoyage du matériau durci (1).

12. Presse selon la revendication 10, caractérisée en ce qu'elle comporte des moyens de charger électrostatiquement le matériau durci (1) avec une charge de polarité donnée.

13. Presse selon la revendication 10, caractérisée en ce que la charge électrostatique du matériau durci est obtenue par un dispositif corona (16).

14. Presse selon la revendication 10, caractérisée en ce qu'elle comporte des moyens (171, 172) de charger le véhicule colorant (9) avec une polarité opposée à celle du matériau durci

15. Presse selon la revendication 14, caractérisée en ce que le véhicule colorant (9) est chargé par triboélectricité, la presse comportant dans les moyens (17) de délivrer le véhicule colorant (9) un dispositif (171, 172) assurant le brassage du véhicule colorant (9) de façon à provoquer la charge des particules par frottement.

16. Presse selon la revendication 10, caractérisée en ce que le matériau (1) est durcissable en le faisant chauffer, puis refroidir, la presse comportant des moyens (14, 15) de chauffage en regard de la totalité de la largeur, et d'une petite partie de la longueur, de la bande (2).

17. Presse selon la revendication 16, caractérisée en ce qu'au moins deux moyens (14, 15) de chauffage sont disposés en vis-à-vis l'un de l'autre, de part et d'autre des deux faces principales de la bande (2).

18. Presse selon une des revendications 10 à 15, caractérisée en ce que le matériau (1) durci peut être retiré par fusion, les moyens de retrait étant constitués par des moyens (18) de chauffage, pour la refonte du matériau durci (1), associés à des moyens de nettoyage (19) du matériau refondu.

19. Presse selon une des revendications 10 à 17, caractérisée en ce que le matériau (1) durcissable est polymérisable en l'exposant à un rayonnement, tel qu'un rayonnement ultraviolet, la presse comportant des moyens (14) permettant d'émettre un tel rayonnement en direction de la totalité de la largeur, et d'une petite partie de la longueur, de la bande (2).

20. Presse selon la revendication 19, caractérisée en ce que le matériau (1) durci peut être retiré par attaque chimique, la presse comportant des moyens permettant de projeter un agent chimique sur le matériau durci, associés à des moyens de nettoyage (19) du matériau refondu.

21. Presse selon l'une des revendications 18, 19 ou 20, caractérisée en ce que les moyens (19) de nettoyage, tels que des raclettes ou des grattoirs, sont disposés d'une part pour que la refonte ou l'attaque chimique du matériau (1) soit amorcé avant que ce matériau (1) vienne au contact des moyens de nettoyage, afin de faciliter leur action et, d'autre part, pour que leur action soit facilitée par la gravité naturelle.

22. Presse selon la revendication 10, caractérisée en ce que la bande (2) est métallique, et en ce que la presse comporte des moyens (21) de transfert d'un matériau (1) magnétique durcissable entre un réservoir (210) et des emplacements déterminés de la bande métallique.

23. Presse selon la revendication 22, caractérisée en ce que la bande (2) est en matériau magnétique, et les moyens de transfert du matériau magnétique comportent d'une part, du côté de la face de la bande sur laquelle le matériau doit être déposé, et à proximité de celle-ci, une ouverture de sortie du matériau (1) du réservoir (210), et d'autre part, en vis-à-vis de l'ouverture, du côté de la face opposée, un ensemble (211) de têtes magnétiques, pour magnétiser sélectivement certains points de la bande et attirer du matériau sur ces points.

24. Presse selon la revendication 23, caractérisée en ce que l'ensemble (211) de têtes magnétiques est déplaçable relativement à la bande (2), afin de compenser l'espacement entre les têtes et de constituer sur la bande des motifs de haute qualité d'impression.

25. Presse selon la revendication 10 ou 24, pour l'impression polychrome de documents, en particulier de documents feuille à feuille, caractérisée en ce qu'elle comporte :
- à proximité de la bande (2), un nombre n de stations (17A, 17B, 17C, 17D) pour appliquer chaque véhicule colorant électrostatique sur le matériau (1) après son durcissement, équivalent au nombre de couleurs de base nécessitées pour l'impression, chaque station contenant une couleur de base différente d'une autre ;
- une longueur développée de la bande (2) au moins égale à n fois la longueur du plus grand document susceptible d'être imprimé par la presse;
- des moyens d'asservissement et de commande agencés pour qu'une seule des stations (17A, 17B, 17C, 17D) d'application du véhicule colorant soit active à la fois.

26. Presse selon la revendication 25, caractérisée en ce qu'elle comporte des moyens (25, 26, 27) d'application du support d'impression (3) contre la bande, constitués d'un dispositif (25) d'alimentation feuille à feuille, d'un cylindre (26) porte-feuille en contact en rotation avec la bande (2) et d'un dispositif de récupération des feuilles imprimées, et en ce que les moyens d'asservissement et de commande sont agencés pour que le cylindre (26) porte-feuille effectue n rotations pour imprimer complètement une feuille.

27. Presse pour l'impression polychrome de documents à l'aide de n couleurs de base, en particulier l'impression continue, caractérisée en ce qu'elle comporte n presses selon l'une quelconque des revendications 10 à 26, ayant chacune une seule station (17) d'application de véhicule colorant, chaque station contenant une couleur de base différente d'une autre, et en ce qu'elle est agencée pour que le support d'impression passe successivement devant chacune de ces presses.

## Patentansprüche

1. Verfahren zum Drucken wenigstens eines Bildes mit einer bestimmten Auflage mittels einer Presse durch Übertragung eines Farbträgers (9) zwischen einem Übertragungszwischenelement, das durch Magnetbilddarstellung erhalten wird, und einem Druckträger (3), mit wenigstens: einer Phase der automatischen Herstellung des Übertragungszwischenelementes in der Presse, indem auf einem Substrat (2) Zonen entwickelt werden, die jeweils eine unterschiedliche Affinität zu dem Farbträger haben und von denen einige dem zu druckenden Bild entsprechen, dadurch gekennzeichnet, daß ein isolierendes und aushärtbares Material (1) auf dem Substrat (2) fixiert wird, um diese Zonen mit unterschiedlichen Affinitäten zu bilden,
wobei das isolierende und aushärtbare Material (1) ausgehärtet und einer elektrostatischen Ladung mittels einer beliebigen Vorrichtung (16) ausgesetzt wird, die in der Lage ist, es an der Oberfläche aufzuladen, um den für das Bild repräsentativen Zonen die Affinität zu dem Farbträger (9) zu geben;
wobei der Farbträger (9), der elektrostatische Eigenschaften hat, auf den Bereichen des ausgehärteten Materials (1) aufgebracht wird, die elektrostatisch geladen sind, und schließlich die Übertragung des Farbträgers (9) zum Druckträger (3) durch direkte Berührung mit dem Übertragungszwischenelement (2, 1) ausgeführt wird.

2. Verfahren nach Anspruch 1, dadurch gekennzeichnet, daß es einen Schritt des Reinigens des Übertragungselementes durch Entfernen des aushärtbaren Materials enthält, wenn ein neues Bild gedruckt werden soll.

3. Verfahren nach Anspruch 1 oder 2, dadurch gekennzeichnet, daß der Farbträger (9) vorher mit elektrostatischen Ladungen geladen wird, deren Polarität entgegengesetzt zur Ladung des aushärtbaren Materials (1) ist.

4. Verfahren nach Anspruch 2 oder 3, dadurch gekennzeichnet, daß das aushärtbare Material (1) schmelzbar ist und der bestimmte Schritt der Phase des Entfernens in einem Schmelzen des aushärtbaren Materials (1) auf dem Substrat (2) besteht, wobei das Substrat eine geringe Wärmeträgheit hat, so daß unmittelbar nach dem Schmelzen und dem Entfernen das Substrat (2) wieder die Temperatur hat, die es vor dieser Phase hatte, wodurch die Realisierung eines neuen Übertragungselementes ohne Verzögerung möglich ist.

5. Verfahren nach Anspruch 2 oder 3, dadurch gekennzeichnet, daß das aushärtbare Material (1) chemisch angreifbar ist und der bestimmte Schritt der Phase des Entfernens in einem chemischen Angriff auf das aushärtbare Material auf dem Substrat (2) besteht und daß das Substrat (2) der Presse so ausgebildet ist, daß es von diesem Angriff nicht angegriffen wird.

6. Verfahren nach Anspruch 5, dadurch gekennzeichnet, daß das Substrat (2) von der Presse nicht abgetragen werden kann und so ausgebildet ist, daß es eine geringe Wärmeträgheit aufweist, so daß die Konsequenzen einer Erhöhung seiner Temperatur aufgrund des chemischen Angriffs schnell verschwinden, um die quasi unmittelbare Realisierung eines neuen Übertragungszwischenelementes nach dem Entfernen des aushärtbaren Materials (1) zu ermöglichen.

7. Verfahren nach Anspruch 1, dadurch gekennzeichnet, daß es darin besteht, das Übertragungszwischenelement zu bilden, indem auf das nicht abtragbare Substrat (2) der Presse ein aushärtbares magnetisches Material (1) mittels einer magnetischen Übertragungsvorrichtung (21) aufgebracht wird, welche Mittel (211) aufweist, um das aushärtbare Material (1) einem Vorratsbehälter (210) zu entnehmen, sowie Mittel, um das aushärtbare Material (1) an bestimmten Stellen des Substrats (2) anzuordnen, um dort ein Bild zu bilden, welches den zu druckenden Motiven entspricht.

8. Verfahren nach einem der Ansprüche 1 bis 7, dadurch gekennzeichnet, daß das Material (1) durch Polymerisation aushärtbar ist.

9. Verfahren nach einem der Ansprüche 1 bis 7, dadurch gekennzeichnet, daß das Material (1) durch Schmelzen aushärtbar ist.

10. Druckerpresse zum Ausführen des Verfahrens nach einem der vorhergehenden Ansprüche, mit Mitteln zum Aufbringen eines Materials auf bestimmten, für ein Bild repräsentativen Stellen auf einem endlosen Band (2), das von Rollen (4 bis 8) getragen wird, mittels denen es in Bewegung gesetzt werden kann, dadurch gekennzeichnet, daß das endlose Band aus Metall besteht, wobei das aufgebrachte Material (1) aushärtbar ist und die Presse wenigstens eine Station (16) enthält, um das ausgehärtete Material elektrostatisch aufzuladen, und wenigstens eine Station (17), die einen Farbträger (9) liefert, der elektrostatische Eigenschaften hat, um an dem ausgehärteten Material (1) nach dessen Aushärten anzuhaften, so daß dort die auf den Druckträger (3) zu übertragenden Motive gebildet werden.

11. Presse nach Anspruch 10, dadurch gekennzeichnet, daß sie Mittel zum Entfernen und Reinigen des ausgehärteten Materials (1) aufweist.

12. Presse nach Anspruch 10, dadurch gekennzeichnet, daß sie Mittel aufweist, um das ausgehärtete Material (1) elektrostatisch mit einer Ladung mit gegebener Polarität aufzuladen.

13. Presse nach Anspruch 10, dadurch gekennzeichnet, daß die elektrostatische Ladung des ausgehärteten Materials mittels einer Korona-Vorrichtung (16) erhalten wird.

14. Presse nach Anspruch 10, dadurch gekennzeichnet, daß sie Mittel (171, 172) aufweist, um den Farbträger (9) mit einer Polarität aufzuladen, der entgegengesetzt zu derjenigen des ausgehärteten Materials ist.

15. Presse nach Anspruch 14, dadurch gekennzeichnet, daß der Farbträger (9) durch Reibungselektrizität aufgeladen wird, wobei die Presse Mittel (17) aufweist, um den Farbträger (9) einer Vorrichtung (171, 172) zu liefern, welche das Umwälzen des Farbträgers (9) derart gewährleistet, daß das Aufladen der Partikel durch Reibung hervorgerufen wird.

16. Presse nach Anspruch 10, dadurch gekennzeichnet, daß das Material aushärtbar ist, indem es erwärmt wird und dann sich abkühlen gelassen wird, wobei die Presse Heizmittel (14, 15) gegenüber der gesamten Breite und einem kleinen Teil der Länge des Bandes (2) aufweist.

17. Presse nach Anspruch 16, dadurch gekennzeichnet, daß wenigstens zwei Heizmittel (14, 15) einander gegenüberliegend auf der einen und der anderen Seite der beiden Hauptflächen des Bandes (2) angeordnet sind.

18. Presse nach einem der Ansprüche 10 bis 15, dadurch gekennzeichnet, daß das ausgehärtete Material (1) durch Schmelzen entfernt werden kann, wobei die Mittel zum Entfernen durch Heizmittel (18) zum Aufschmelzen des ausgehärteten Materials (1) gebildet sind, denen Mittel (19) zum Reinigen von dem aufgeschmolzenen Material zugeordnet sind.

19. Presse nach einem der Ansprüche 10 bis 17, dadurch gekennzeichnet, daß das aushärtbare Material (1) polymerisierbar ist, indem es einer Strahlung ausgesetzt wird, beispielsweise einer Ultraviolettstrahlung, wobei die Presse Mittel (14) aufweist, die es ermöglichen, eine solche Strahlung in Richtung zu der gesamten Breite und einem kleinen Teil der Länge des Bandes (2) abzugeben.

20. Presse nach Anspruch 19, dadurch gekennzeichnet, daß das ausgehärtete Material durch einen chemischen Angriff entfernt werden kann, wobei die Presse Mittel aufweist, die es ermöglichen, ein chemisches Mittel auf das ausgehärtete Material zu spritzen, und denen Mittel (19) zum Reinigen von dem aufgeschmolzenen Material zugeordnet sind.

21. Presse nach einem der Ansprüche 18, 19 oder 20, dadurch gekennzeichnet, daß die Reinigungsmittel (19), beispielsweise Schaber oder Kratzer, zum einen so angeordnet sind, daß das Aufschmelzen oder der chemische Angriff des Materials (1) eingeleitet ist, bevor das Material (1) mit den Reinigungsmitteln in Berührung gelangt, um deren Wirkung zu erleichtern, und zum anderen so, daß ihre Wirkung durch die natürliche Schwerkraft unterstützt wird.

22. Presse nach Anspruch 10, dadurch gekennzeichnet, daß das Band (2) aus Metall besteht und daß die Presse Mittel (21) zum Übertragen eines aushärtbaren magnetischen Materials (1) zwischen einem Vorratsbehälter (210) und vorbestimmten Stellen des metallischen Bandes enthält.

23. Presse nach Anspruch 22, dadurch gekennzeichnet, daß das Band (2) aus einem magnetischen Material besteht und die Mittel zum Übertragen des magnetischen Materials zum einen auf der Seite der Fläche des Bandes, auf welcher das Material aufgebracht wird, und in der Nähe von dieser eine Öffnung zum Austreten des Materials (1) aus dem Vorratsbehälter (210) aufweist und zum anderen gegenüber dieser Öffnung auf der Seite der entgegengesetzten Fläche eine Gruppe (211) von Magnetköpfen, um selektiv einige Stellen des Bandes zu magnetisieren und das Material an diesen Stellen anzuziehen.

24. Presse nach Anspruch 23, dadurch gekennzeichnet, daß die Gruppe (211) von Magnetköpfen relativ zum Band (2) verstellbar ist, um den Abstand zwischen den Köpfen zu kompensieren und auf dem Band Motive mit hoher Druckqualität zu bilden.

25. Presse nach Anspruch 10 oder Anspruch 24 zum Mehrfarbendruck von Dokumenten, insbesondere von bogenweisen Dokumenten, dadurch gekennzeichnet, daß sie enthält:
- eine Anzahl n von Stationen (17A, 17B, 17C, 17D) in der Nähe des Bandes (2), die der Anzahl von zum Drucken notwendigen Grundfarben äquivalent ist, um auf das Material (1) nach dessen Aushärten jeden elektrostatischen Farbträger aufzubringen, wobei jede Station eine Grundfarbe enthält, die von der einer anderen verschieden ist;
- eine abgewickelte Länge des Bandes (2), die wenigstens gleich dem n-fachen der Länge des größten Dokuments ist, das von der Presse gedruckt werden kann;
Regelungs- und Steuermittel, die so ausgebildet sind, daß jeweils nur eine einzige der Stationen (17A, 17B, 17C, 17D) zum Aufbringen des Farbträgers aktiv ist.

26. Presse nach Anspruch 25, dadurch gekennzeichnet, daß sie Mittel (25, 26, 27) zum Anlegen des Druckträgers (3) an das Band aufweist, bestehend aus einer Vorrichtung (25) zur bogenweisen Zufuhr, einem Bogentragezylinder (26), der mit dem Band (2) in Rotationsberührung steht, und einer Vorrichtung zum Wiedererlangen der bedruckten Bogen, und daß die Regelungs- und Steuerungsmittel so ausgebildet sind, daß der Bogentragezylinder (26) n Drehungen ausführt, um einen Bogen vollständig zu bedrucken.

27. Presse zum Mehrfarbendruck von Dokumenten mittels n Grundfarben, insbesondere zum kontinuierlichen Drucken, dadurch gekennzeichnet, daß sie n Pressen nach einem der Ansprüche 10 bis 26 aufweist, die jeweils eine einzige Station (17) zum Aufbringen des Farbträgers aufweisen, wobei jede Station eine Grundfarbe enthält, die von der einer anderen verschieden ist, und daß sie so ausgebildet ist, daß der Druckträger nacheinander vor jeder der Pressen vorbeiläuft.

## Claims

1. Method for printing at least one image, with a predetermined print run, using a press, by transferring a colouring vehicle (9) between an intermediate transfer element obtained by magnetic imaging and a print carrier (3), comprising at least: a phase of automatically producing the intermediate transfer element in the press by developing, on a substrate (2), zones that each have a different affinity with the colouring vehicle, some of which correspond to the image to be printed, characterised in that an isolating and hardenable material (1) is fixed to the substrate (2) in order to constitute these zones with different affinities,
the isolating and hardenable material (1) is hardened and subjected to an electrostatic charge by any device (16) capable of charging it on the surface in order to confer on the zones representing the image the affinity with the colouring vehicle (9);
the colouring vehicle (9) having electrostatic properties is deposited on the parts of the hardened material (1) that are electrostatically charged and finally the transfer of the colouring vehicle (9) to the print carrier (3) is effected by direct contact with the intermediate transfer element (2, 1).

2. Method according to Claim 1, characterised in that it comprises a stage of cleaning the transfer element by removing the hardenable material when a new image has to be printed.

3. Method according to Claim 1 or 2, characterised in that the colouring vehicle (9) is first charged with electrostatic charges of opposite polarity to the charge of the hardenable material (1).

4. Method according to Claim 2 or 3, characterised in that the hardenable material (1) is meltable, and the predetermined operation of the removal phase consists in melting the hardenable material (1) on the substrate (2), the substrate having low thermal inertia so that, immediately after melting and removal, the substrate (2) returns to the temperature it had before this phase, permitting the production of a new transfer element without delay.

5. Method according to Claim 2 or 3, characterised in that the hardenable material (1) can be attacked chemically, and the predetermined operation of the removal phase consists in a chemical attack of this hardenable material on the substrate (2), and in that the substrate (2) of the press is constituted so as not to be affected by this attack.

6. Method according to Claim 5, characterised in that the substrate (2) cannot be dismantled from the press and is constituted so as to have low thermal inertia, so that the consequences of an increase in its temperature, as a result of chemical attack, are quickly diffused in order to allow the almost immediate production of a new intermediate transfer element after the removal of the hardenable material (1).

7. Method according to Claim 1, characterised in that it consists in constituting the intermediate transfer element by depositing on the substrate (2), which cannot be dismantled from the press, a magnetic hardenable material (1) with the aid of a magnetic transfer device (21) comprising means (211) for taking the hardenable material (1) from a reservoir (210) and means for placing the hardenable material (1) at predetermined locations of the substrate (2), in order to constitute thereon an image corresponding to the patterns to be printed.

8. Method according to any one of Claims 1 to 7, characterised in that the material (1) is hardenable by polymerisation.

9. Method according to any one of Claims 1 to 7, characterised in that the material (1) is hardenable by melting.

10. Printing press, for implementing the method according to any one of the preceding claims, comprising means for depositing a material at predetermined locations representing an image on an endless belt (2) carried on rollers (4 to 8) allowing it to be set in motion, characterised in that the endless belt is metallic, the material (1) deposited is hardenable and the press comprises at least one station (16) for electrostatically charging the hardened material and at least one station (17) supplying a colouring vehicle (9) having electrostatic properties for adhering to the hardened material (1) after its hardening in order to constitute thereon the patterns to be transferred to the print carrier (3).

11. Press according to Claim 10, characterised in that it comprises means for removing and cleaning the hardened material (1).

12. Press according to Claim 10, characterised in that it comprises means for electrostatically charging the hardened material (1) with a charge of given polarity.

13. Press according to Claim 10, characterised in that the electrostatic charge of the hardened material is obtained by a corona device (16).

14. Press according to Claim 10, characterised in that it comprises means (171, 172) for charging the colouring vehicle (9) with a polarity that is opposite that of the hardened material.

15. Press according to Claim 14, characterised in that the colouring vehicle (9) is charged by triboelectricity, the press comprising, in the means (17) for supplying the colouring vehicle (9), a device (171, 172) ensuring that the colouring vehicle (9) is agitated so as to cause the particles to be charged by friction.

16. Press according to Claim 10, characterised in that the material (1) can be hardened by causing it to be heated, then cooled, the press comprising means (14, 15) for heating with respect to the whole width, and a small part of the length, of the belt (2).

17. Press according to Claim 16, characterised in that at least two heating means (14, 15) are arranged opposite one another, on either side of the two main faces of the belt (2).

18. Press according to one of Claims 10 to 15, characterised in that the hardened material (1) can be removed by melting, the removal means being constituted by heating means (18) for remelting the hardened material (1), associated with means (19) for cleaning the remelted material.

19. Press according to one of Claims 10 to 17, characterised in that the hardenable material (1) can be polymerised by exposing it to radiation, such as ultraviolet radiation, the press comprising means (14) making it possible to emit such radiation in the direction of the whole width, and a small part of the length of the belt (2).

20. Press according to Claim 19, characterised in that the hardened material (1) can be removed by chemical attack, the press comprising means making it possible to project a chemical agent on the hardened material, associated with means (19) for cleaning the remelted material.

21. Press according to one of Claims 18, 19 or 20, characterised in that the cleaning means (19), such as squeegees or scrapers, are arranged on the one hand so that the remelting or chemical attack of the material (1) is started before this material (1) comes into contact with the cleaning means, in order to facilitate their action and, on the other hand, so that their action is facilitated by natural gravity.

22. Press according to Claim 10, characterised in that the belt (2) is metallic, and in that the press comprises means (21) for transferring a hardenable magnetic material (1) between a reservoir (210) and predetermined locations on the metallic belt.

23. Press according to Claim 22, characterised in that the belt (2) is made of a magnetic material, and the means for transferring the magnetic material comprise on the one hand, on the side of the face of the belt on which the material has to be deposited, and close thereto, an opening for the material (1) to leave the reservoir (210) and, on the other hand, opposite the opening, on the side of the opposite face, an assembly (211) of magnetic heads, for selectively magnetising certain points on the belt and attracting material to these points.

24. Press according to Claim 23, characterised in that the assembly (211) of magnetic heads can be displaced relative to the belt (2), in order to compensate the spacing between the heads and to constitute high print-quality patterns on the belt.

25. Press according to Claim 10 or 24, for the multicolour printing of documents, in particular sheet-fed documents, characterised in that it comprises:
- near the belt (2), a number n of stations (17A, 17B, 17C, 17D) for applying each electrostatic colouring vehicle to the material (1) after its hardening, equivalent to the number of base colours required for the printing, each station containing a different base colour from another;
- a developed length of the belt (2) that is at least equal to n times the length of the largest document likely to be printed by the press;
- servo-control means arranged so that just one of the stations (17A, 17B, 17C, 17D) for applying the colouring vehicle is active at any one time.

26. Press according to Claim 25, characterised in that it comprises means (25, 26, 27) for applying the print carrier (3) against the belt, constituted by a sheet-feed supply device (25), a sheet-carrier cylinder (26) in rotating contact with the belt (2) and a device for collecting the printed sheets, and in that the servo-control means are arranged so that the sheet-carrier cylinder (26) effects n rotations in order to print one sheet completely.

27. Press for the multi-colour printing of documents with the aid of n base colours, particularly continuous printing, characterised in that it comprises n presses according to any one of Claims 10 to 26, each having a single station (17) for applying a colouring vehicle, each station containing a different base colour from another, and in that it is arranged so that the print carrier passes successively in front of each of these presses.
